# EUROPÄISCHE PATENTSCHRIFT

(11) **EP 0 558 719 B1**
(45) Veröffentlichungstag und Bekanntmachung des Hinweises auf die Patenterteilung: **30.07.1997**
(21) Anmeldenummer: 92919324.1
(22) Anmeldetag: 18.09.1992
(51) Int. Cl.: D01G 19/08

(54) **ANTRIEB FÜR EINE KÄMMASCHINE**
DRIVE FOR COMBING MACHINES
ENTRAINEMENT POUR PEIGNEUSE

(30) Priorität: 20.09.1991 CH 2801/91
(43) Veröffentlichungstag der Anmeldung: 08.09.1993
(73) Patentinhaber: MASCHINENFABRIK RIETER AG, CH-8406 Winterthur (CH)
(72) Erfinder: CLEMENT, Heinz, CH-8406 Winterthur (CH); EICHENBERGER, Hansulrich, CH-8406 Winterthur (CH); WUEST, Oliver, CH-8472 Seuzach (CH)
(86) Internationale Anmeldenummer: CH9200190
(87) Internationale Veröffentlichungsnummer: WO9306275

(56) Entgegenhaltungen:
- EP-A- 0 437 807
- DE-C- 3 937 989
- FR-A- 2 264 900
- US-A- 5 027 475

## Beschreibung

Die Erfindung bezieht sich auf ein Verfahren zum Zuführen einer von einem Wattewickel abrollbaren Watte zu einer Kämmeinheit einer Kämmaschine nach dem Oberbegriff des Patentanspruchs 1.

Bei solchen bekannten Kämmaschinen, wie z.B. aus der CH-PS 625 564 zu entnehmen, wird die auszukämmende Watte in Form eines Wattewickels der Kämmeinheit vorgelegt. Der Wattewickel ist während des Abrollens der Watte auf zwei Wickelwalzen gelagert, von welchen mindestens eine angetrieben wird. Die Abnahme der Watte vom Wickel erfolgt vor der vorderen Wickelwalze. Die so abgewickelte Watte gelangt über einen Speisezylinder in den Klemmbereich einer Zange und wird an ihrem vorderen, die Zange überragenden Ende bei geschlossener Zange mittels eines unterhalb der Zange angeordneten Rundkammes ausgekämmt. Nach dem Auskämmvorgang wird die Zange wieder geöffnet und der ausgekämmte Faserbart an ein nachfolgendes Abreisszylinderpaar übergeben. Bei diesem Abreissvorgang kann ein in den abzureissenden Faserbart eingestochener Fixkamm eine zusätzliche Kämmwirkung ausüben. Während des Kämmvorganges führt die Zange eine Hin- und Herbewegung aus. Um ein leichtes Ansetzen eines neuen Wickels zu ermöglichen, wird die angetriebene Wickelwalze durch eine Kupplung vom Antrieb getrennt, so dass beide Wickelwalzen frei drehbar sind.

Aus der vorveröffentlichten EP-OS 360064 ist ebenfalls eine zuvor beschriebene Ausführung einer Kämmaschine bekannt, wobei die vordere Wickelwalze durch einen separaten Antriebsmotor angetrieben wird, welcher von einer Steuereinrichtung angesteuert ist. Diese Steuereinrichtung hat die Aufgabe, die Steuerungen des separaten Antriebsmotors für den Speisezylinder, den Antrieb für die Wickelwalze sowie den Antrieb für die Zange, den Rundkamm und die Abreisszylinder zeitlich aufeinander abzustimmen.

Der Wattewickel liegt frei mit seinem vollen Gewicht (20-25 kg) auf den beiden Wickelwalzen auf. Dadurch entsteht im Bereich dieser Auflage in bezug auf seinen Aussendurchmesser eine Eindrückstelle aufgrund der elastischen Nachgiebigkeit des Wickels. Nach Passieren der Auflagestelle dehnt sich der Wickel wieder auf seinen ursprünglichen Durchmesser abzüglich der Dicke einer Wattenbahn wieder aus. Bei abnehmendem Wikkeldurchmesser und somit abnehmendem Gewicht verringert sich diese Eindrücktiefe. Um eine bessere Mitnahme bei kleinerem Wickeldurchmesser zu gewährleisten sind die Wickelwalzen verzahnt.

Die Umfangsgeschwindigkeit des Wickels ist auf seinem Aussendurchmesser grösser als die Umfangsgeschwindigkeit im Bereich des geringsten Abstandes zwischen Mittelachse des Wickels und Auflagefläche der Wickelwalze. Daraus folgt, je mehr der Durchmesser und somit das Gewicht des Wickels abnimmt, umso geringer wird die Eindrücktiefe und somit auch das Eindringen der Watte in die Verzahnung und der Unterschied zwischen der Umfangsgeschwindigkeit im Bereich seines Aussendurchmessers und der Umfangsgeschwindigkeit im Bereich des geringsten Abstandes zwischen Mittelachse des Wickels und Auflagefläche der Wickelwalze. Anhand dieser unterschiedlichen Geschwindigkeitsverhältnisse können in Abhängigkeit vom Durchmesser bzw. Gewicht des Wattewickels eine unterschiedliche Liefergeschwindigkeit der Watte entstehen. Zusätzlich zu dem beschriebenen Einfluss der veränderten Eindrücktiefe auf die Liefergeschwindigkeiten der Watte hat auch bei abnehmendem Wickelgewicht die geänderte dynamische Wechselwirkung zwischen dem intermitierenden Antrieb der Speisewalze und dem konstanten Antrieb der Wickelwalze einen Einfluss auf eine veränderte Liefergeschwindigkeit über den Abrollvorgang eines Wattewickels. Durch die genannten Einflüsse ändert sich der Anspannverzug der Watte zwischen der Wickelwalze und dem Speisezylinder während des Abrollvorganges.

Daraus resultiert, wie Untersuchungen gezeigt haben, dass beim Beginn des Abrollvorganges dem Kämmaggregat eine dickere Watte zum Auskämmen vorgelegt wird, als beim Auslaufen des Wattewickels.

Diese Abweichung wird allgemein mit Drift bezeichnet und kann je nach Aufbau des Wattewickels, Material und sonstigen Parametern bis 5% betragen.

Ein separater Antrieb für die Wickelwalzen, welcher von einer Steuereinrichtung gesteuert wird, ist auch bei einer früheren Anmeldung der Anmelderin mit der Nr. CH-140/90 vom 17.1.1990 gezeigt. Die Steuerung des separaten Antriebes für die Wikkelwalzen ist hierbei für den Ansetzvorgang einer neuen Watte in der Kämmaschinenzange notwendig. Eine laufende Anpassung des Wickelwalzenantriebes während des Abrollvorganges ist dabei nicht vorgesehen.

Diese während eines Abrollvorganges eines Wickels entstehenden Unterschiede der zum Kämmen vorgelegten Masse wirkt sich nachteilig für die Nummern-Haltung eines im Anschluss an die Kämmaggregate gebildeten Faserbandes aus.

Die Kämmaschinen sind in der Regel mit acht Kämmköpfen versehen, welchen jeweils ein Wattewickel zum Auskämmen vorgelegt wird. Die so ausgekämmte Watte wird anschliessend zu einem Faserband zusammengefasst. Dadurch entstehen acht Faserbänder, welche nach entsprechender Umlenkung nebeneinander liegend einem nachfolgenden Streckwerk zugeführt werden. Die in diesem Streckwerk verstreckten Faserbänder werden zu einem einzelnen Faserband zusammengefasst, welches, anschliessend in der Regel in eine Kanne abgelegt wird.

Zwischen dem Streckwerk und der Kannenablage ist zum Beispiel, wie bei der E7/5 der Firma Rieter zu entnehmen, eine Bandüberwachungseinrichtung installiert, welche die Nummern-Haltung des auslaufenden Faserbandes überwacht.

Die beim Abrollvorgang des Wickels zuvor beschriebene entstehende Drift bis 5% kann mit dieser Bandüberwachung zeitverschoben gemessen werden.

Es stellt sich somit die Aufgabe der Erfindung, ein Verfahren bzw. eine Vorrichtung für den Antrieb der Kämmaschine bzw. der Wickelwalzen vorzuschlagen, welches die Bildung eines gleichmässigen Faserbandes bei der Kämmaschine ermöglicht und eine gleichmässige Zufuhr einer Watten-Masse zu einer Kämmeinheit unabhängig von der Grösse des Wattenwickels gewährleistet.

Die Lösung besteht darin, dass die Drehzahl der angetriebenen Wickelwalzen oder auch nur einer Wickelwalze innerhalb eines Abrollintervalls eines Wattewickels verändert wird.

Dabei bezieht sich der Ausdruck Abrollintervall auf den Zeitraum zwischen dem Aufsetzen eines neuen und vollen Wickels und dem Auslaufen der Watte von einer Hülse des Wickels. Die Erfindung beschränkt sich nicht darauf, dass beide Wickelwalzen mit dem Antrieb verbunden sind, sondern auch auf den Antrieb nur einer Wickelwalze, wobei die andere Wickelwalze über Friktion über den Wattewickel mitgeschleppt wird.

Es wird vorgeschlagen, dass die Drehzahl der angetriebenen Wickelwalze innerhalb des Abrollintervalls erhöht wird.

In weiterer Ausgestaltung der Erfindung wird vorgeschlagen, dass die Wickelwalzen von einem unabhängigen Antrieb angetrieben werden, welcher unabhängig vom Antrieb der Kämmaggregate steuer- oder regelbar ist.

Unter dem Begriff Kämmaggregate sind im wesentlichen die Zange mit Speisezylinder und Fixkamm, der Rundkamm und die Abreisszylinder zu verstehen.

Durch die vorgeschlagene unabhängige Steuer- oder Regelbarkeit wird eine Anpassung der Drehzahlerhöhung der Wickelwalzen während eines Abrollintervalls für unterschiedliche Wickelvorlagen gewährleistet. Auch können dadurch Korrekturen der Drehzahländerungen leicht vorgenommen werden.

Aus dem der Kämmaschine vorgeschalteten Prozess der Wickelbildung ist in der Regel die Gesamtlänge der aufgewickelten Watte bekannt. Anhand der geforderten Zuführgeschwindigkeit der Watte zu den Kämmaggregaten ergibt sich ein Rückschluss auf den Zeitintervall, in welchem die Watte von der Hülse wieder abgewickelt ist.

Es wird deshalb vorgeschlagen, die Drehzahlanpassung der Wikkelwalzen über die Steuerung des Antriebes entsprechend dem Mass der abgerollten Wattenlänge anzupassen. Dabei können zum Zwecke der Anpassung verschiedene Parameter herangezogen werden. Diese Parameter können z.B. Erfahrungs- oder Versuchswerte sein, welche eine entsprechende Anpassung einer Drehzahlerhöhung vorgeben. Die Drehzahl kann kontinuierlich anhand einer Kurve oder diskontinuierlich innerhalb bestimmter Zeitintervalle erhöht werden. Eine weitere Ermittlung zur Feststellung der Parameter, die zur Regulierung des Antriebes der Wickelwalzen dienen, ist das direkte Erfassen der Masse der abgerollten Watte zwischen der vorderen Wickelwalze und einem Speisezylinder einer Zange über ein kapazitives Messorgan. Die hierdurch ermittelten Messwerte ergeben im Vergleich mit einem vorgegebenen Sollwert ein Signal, welches die Nachregulierung des Antriebes der Wickelwalze zur Folge hat.

Wie weiterhin vorgeschlagen, besteht auch die Möglichkeit, die Masse des im Anschluss an die Kämmaggregate gebildeten Faserbandes über eine Messeinrichtung zu erfassen, wobei bei einem Abdriften von einem Sollwert der Antrieb der Wickelwalzen nachreguliert wird. Dabei muss jedoch auch der Kämmlingsabgang berücksichtigt werden. Eine Steuerung des Antriebes der Wickelwalze durch Überwachung des Wickelgewichtes ist ebenfalls denkbar.

Es wird weiterhin vorgeschlagen, den Antrieb der Wickelwalzen bei einem Wickelwechsel wieder automatisch auf seine Anfangsdrehzahl zurückzuführen. Dadurch wird gewährleistet, dass für die Verarbeitung jedes Wickels die gleichen Voraussetzungen geschaffen werden. Über einen Sensor, wie z.B. in der CH-PS 572 529 beschrieben, wird das Auslaufen der Watte von der Hülse überwacht. Dieses Signal kann zum Zurückführen des Antriebes der Wickelwalzen auf seine Anfangsposition verwendet werden.

Bei Verwendung eines automatischen Wickelansetzers für einen neuen Wickel ist es notwendig, eine Übersteuerungsmöglichkeit der Drehzahl und der Drehrichtung der Wickelwalzen in bezug auf die Anfangsdrehzahl zu schaffen.

Das vorgeschlagene Verfahren zur Drehzahlanpassung während des Abrollintervalls ist vorteilhaft dann anzuwenden, wenn ein Blockwechsel der Wickel an der Kämmaschine vorgenommen wird. Das heisst, sämtliche Wickel an allen acht Kämmköpfen werden gleichzeitig gewechselt. Das gewährleistet, dass die Durchmesserverringerung beim Ablaufen der Wickel an allen Kämmköpfen gleich ist.

Es ist jedoch auch möglich, das erfindungsgemässe Verfahren bei einer Kämmaschine mit einem sog. "wilden Wechsel" durchzuführen. Der Ausdruck "wilder Wechsel" bedeutet dabei, dass die Wattewickel entsprechend dem Auslaufen einzeln gewechselt werden. Zur Durchführung des erfindungsgemässen Verfahrens wäre es in diesem Fall notwendig, jedem einzelnen Kämmkopf einen separaten Antrieb für die Wickelwalzen zuzuordnen, um dem unterschiedlichen Ablaufen der Wattewickel zwischen den einzelnen Kämmköpfen gerecht zu werden.

Weitere vorteilhafte Ausbildungen der Erfindung sind anhand nachfolgender Ausführungsbeispiele näher beschrieben und aufgezeigt.

Es zeigen:
- Fig. 1: zeigt eine schematische Seitenansicht eines Kämmkopfes mit einer Steuereinrichtung für die Wickelwalzen.
- Fig. 2: zeigt eine vergrösserte Teilansicht nach Fig. 1.
- Fig. 3: zeigt eine verkleinerte Ansicht nach Fig. 1 mit einem schematisch dargestellten Streckwerk und einer Bandablage.
- Fig. 4: zeigt ein Diagramm für eine mögliche Drehzahlanpassung pro Abrollintervall eines Wickels.
- Fig. 5: zeigt eine schematische Teilansicht eines Kämnkopfes nach Fig. 1 mit einer möglichen Messeinrichtung für die Watte.

Fig. 1 zeigt einen Kämmkopf 1 in schematischer Seitenansicht einer Kämmaschine. Üblicherweise sind acht solcher Kämmköpfe 1 auf einer Kämmaschine installiert. Das Ausführungsbeispiel wird aus Übersichtlichkeitsgründen an nur einem Kämmkopf gezeigt und beschrieben, wobei die dabei aufgeführten Antriebseinheiten für sämtliche Kämmköpfe gemeinsam verwendet werden. Dies ist insbesondere für Kämmaschinen erforderlich, bei welchen ein zuvor beschriebener Blockwechsel erfolgt. Die Antriebswellen erstrecken sich somit über die gesamte Breite der Kämmköpfe, wobei der Antrieb von einer Seite der Kämmköpfe zentral erfolgt. Es ist jedoch durchaus denkbar, jedem Kämmkopf oder Gruppen von Kämmköpfen separate Antriebseinheiten oder Steuerungen zuzuordnen.

In seinem oberen Bereich ist der gezeigte Kämmkopf 1 mit einer Aufnahme 2 für einen Wattewickel 3 versehen. Der Wattewickel 3, welcher in der weiteren Beschreibung nur mit "Wickel" bezeichnet wird, liegt frei auf Wickelwalzen 4 und 5 auf, die in einem Gestell 6 drehbar gelagert sind. Dabei ist die vordere Wickelwalze 4 über einen Antriebstrang 7 mit einem Motor 8 verbunden. Der Motor 8 könnte auch direkt mit der Wickelwalze fluchtend angeordnet sein. Des weiteren wäre auch denkbar, zwischen Motor 8 und Wickelwalze 7 ein Übersetzungsgetriebe anzuordnen. Dies ist jedoch für die Darstellung der erfindungsgemässen Anordnung von untergeordneter Bedeutung und soll hier nur angesprochen werden. Der Motor 8, z.B. ein Elektromotor, wird über eine Steuereinheit 9 gesteuert. Die vom Wikkel 3 abgewickelte Wattebahn 10 gelangt beim Abrollen des Wickels 3 in Uhrzeigerrichtung Z auf eine Umlenkwalze 11 , auf welcher eine federbelastete Tastrolle 12 aufsitzt. Zur Drehzahlerfassung der Rolle 12 ist seitlich ein Inkrementalgeber 13 angebracht. Das Signal dieses Drehzahlgebers wird über einen Pfad 14 an einen Regler 15 übermittelt, von welchem nach Umformung dieser Signale entsprechende Steuerimpulse an die Steuereinheit 9 abgegeben werden. Die Wattebahn 10 gelangt nach unten zu einem Kämmaggregat 16. Dieses Kämmaggregat 16 wird gebildet durch eine Zange 17, in welcher eine Speisewalze 18 drehbar gelagert ist. Diese Speisewalze 18 wird in der Regel durch eine Relativbewegung zwischen der Ober- und Unterzange der Zange 17 über einen Klinkenantrieb (nicht gezeigt) gedreht. Die Zange 17 ist über einen Gelenkarm 19 auf einer Antriebswelle 20 und über einen Gelenkarm 21 auf einer Rundkammachse 22 eines Rundkammes 23 schwenkbar gelagert. Der Rundkamm ist mit einem Kammsegment 24 versehen. In Förderrichtung F der Watte 10 gesehen, folgen im Anschluss an das Zangenaggregat 17 die Abreisszylinder 25. Der Antrieb der Abreisszylinder 25 des Rundkammes 23 und der Antriebswelle 20 für die Zange 17 erfolgt von einer zentralen Antriebseinheit 26, welche über eine Steuereinheit 27 gesteuert wird.

Zur Abtastung des Wickels 3, bzw. zur Überwachung des Auslaufens der Watte 10 von der Hülse 28, ist ein auf die Hülse ausgerichteter Sensor 29 angebracht. Die durch den Sensor 29 beim Auslaufen der Watte erzeugten Signale werden über einen Pfad 30 der Steuereiheit 9 und 27 übermittelt.

In Fig. 2 ist der Wattewickel 3 sowie die den Wattewickel 3 aufnehmenden Wickelwalzen 4 und 5 in vergrösserter Darstellung gezeigt. Im Bereich der Auflage 30 der Wickelwalze 4 und der Auflage 31 der Wickelwalze 5 des Wickels 3 ist der Wickel in bezug auf seinen Aussendurchmesser D eingedrückt. Dieses Eindrücken mit der Eindrücktiefe entsteht durch den federnden und nachgiebigen Wickelaufbau. Die Auflagefläche des Aussenumfanges 32 der Wickelwalze 4 weist einen minimalen Abstand R1 zum Mittelpunkt des Wickels 3 auf. Bezogen auf den Durchmesser entspricht 2xR1=D1. Nach Passieren der Auflage 30 dehnt sich der Wickel etwa wieder auf seinen ursprünglichen Durchmesser abzüglich einer abgerollten Wickelbahn mit der Dicke S aus. Wie schematisch angedeutet ist, ist die angetriebene Wickelwalze 4 mit einer Verzahnung 47 versehen. Auch die hintere Walze 5 könnte eine solche Verzahnung 47 aufweisen. Bei der Wickelwalze 5 ist strichpunktiert die Möglichkeit einer Lagerung der Walze in einem Lagerarm 49 angedeutet, der sich auf einer Waage 50 abstützt und somit einer Überwachung des aufliegenden Wickelgewichtes ermöglicht.

Durch Friktion über den Aussenumfang 32 der angetriebenen Wickelwalze 4 wird der Wickel 3 in Abrollrichtung Z gedreht und die Wattenbahn hinter der Auflage 30 vom Wickel 3 abgerollt. Ausgehend davon, dass die Übertragung der Drehbewegung von der Wickelwalze 4 im Bereich der Auflage 30 mit dem Durchmesser D1 erfolgt, erhält man beim Durchmesser D1 in bezug auf den Durchmesser D eine geringere Umfangsgeschwindigkeit und somit eine unterschiedliche Liefergeschwindigkeit für die Watte 10. Andererseits ist die Umfangsgeschwindigkeit der Wickelwalze 4 konstant, jedoch unterschiedlich in den Verzahnungen. Das heisst, bei abnehmendem Wickeldurchmesser D und somit abnehmendem Gewicht des Wickels 3 verringert sich diese Eindrücktiefe X und das Mass D nähert sich dem Durchmesser D1 und die Watte wird weniger stark in die Verzahnungen 47 der Wickelwalzen gedrückt. Somit verringern sich auch die Geschwindigkeitsunterschiede in bezug auf den Durchmessr D bzw. D1. Das heisst, die Liefergeschwindigkeit der Wattenbahn 10 nähert sich bei abnehmendem Wickeldurchmesser D der über Friktion aufgebrachten Drehzahl beim Durchmesser D1.

Massgebend für die Liefergeschwindigkeit der Wattenbahn 10 ist der Abrolldurchmesser D und die Eindringtiefe der Watte in die verzahnte Wickelwalze 4. Daraus folgt, je grösser der Unterschied zwischen D und D1 bzw. die Eindrücktiefe X ist, umso grösser ist der Unterschied zwischen der tatsächlichen Liefergeschwindigkeit der Watte 10 und der im Bereich des Durchmessers D1 aufgebrachten Drehgeschwindigkeit. Aus dieser Überlegung folgt, dass die Liefergeschwindigkeit der Watte 10 beim Beginn des Abrollvorganges, d.h. bei vollem Wickel, grösser ist, als bei Beendigung des Abwickelvorganges.

Untersuchungen haben jedoch gezeigt, dass nicht nur der Einfluss der Eindrücktiefe der Watte bei abnehmendem Wickelgewicht für die veränderte Liefergeschwindigkeit massgebend ist sondern auch das geänderte dynamische Wechselspiel zwischen dem Speisezylinder- und Wickelwalzenantrieb eine Rolle spielt. Welche von diesen beiden Kriterien nun ausschlaggebend für die entstehende Drift ist, hängt von dem jeweiligen Material- und Antriebsverhältnissen ab.

Versuche haben gezeigt, dass sich diese Unterschiede in einer Drift bis 5% niederschlagen.

Für den Kämmvorgang selbst ergeben sich dabei keine Nachteile, zumal zwischen der Wickelwalze 4 und der Speisewalze 18 ein sog. Anspannverzug vorhanden ist, welcher grösser als 1,0 ist.

Durch die zuvor beschriebene Drift kann die Nummern-Haltung des bei der Kämmaschine im Anschluss an die Kämmaggregate gebildeten Faserbandes nicht gewährleistet werden. Diese ist jedoch unbedingt erforderlich, um bei den nachfolgenden Spinnverfahren ein gleichmässigen Faden zu erzielen. Dies soll jedoch durch das erfindungsgemäss vorgeschlagene Verfahren gewährleistet werden, das heisst die entstehende Drift wird durch das vorgeschlagene Verfahren kompensiert. Das Ausführungsbeispiel nach Fig. 1 zeigt eine mögliche Ausführung zur Durchführung des Verfahrens und wird nun näher beschrieben:

Die über den Motor 8 angetriebene Wickelwalze 4 versetzt den Wickel 3 über Friktion in Drehbewegung. Die dabei abgewickelte Wattenbahn 10 wird über eine Umlenkwalze 11 nach unten umgelenkt und gelangt in den Wirkungsbereich einer Speisewalze 18. Diese Speisewalze 18 wird durch die Bewegung der Oberzange über einen Klinkenantrieb (nicht gezeigt) intermittierend angetrieben und fördert die Wattenbahn 10 in den Bereich der Klemmstelle der Zange 17. Befindet sich die Zange 17 in einer hinteren Stellung (nicht gezeigt), so ist sie geschlossen und ein Teil der Watte 10, ein sog. Faserbart, ragt aus der geschlossenen Zange 17 und wird über ein Kammsegment 24 des sich drehenden Rundkammes 23 ausgekämmt. Anschliessend bewegt sich die Zange 17 wieder nach vorne und öffnet sich. Dabei wird der ausgekämmte Faserbart an ein Abreisszylinderpaar 25 abgegeben, zwischen welchem ein bereits ausgekämmtes Faservlies geklemmt ist. Auf die Darstellung eines in der Regel verwendeten zusätzlichen Fixkammes der von oben in den abzugebenden Faserbart einsticht, wurde aus Übersichtlichkeitsgründen verzichtet.

Der Antrieb der Abreisszylinder 25, des Rundkammes 23 und der Antriebswalze für die Zange 17 erfolgt von einer zentralen Antriebseinheit 26 aus, welche über eine Steuerung 27 gesteuert wird. Die Steuerung 27 und die Steuereinheit 9 sind über einen Pfad 33 miteinander verbunden und können aufeinander abgestimmt werden. Diese Abstimmung bezieht sich auf das normale Zusammenwirken während des Kammspieles, wobei eine Nachregulierung der Motordrehzahl 8 infolge einer Driftkorrektur unabhängig von diesem Zusammenwirken erfolgt. Zur Ermittlung der abgerollten Länge der Wattenbahn 10 ist eine über eine Feder 34 federbelastete Rolle 12 auf der Umlenkwalze 11 angebracht, wobei sich die Wattenbahn 10 zwischen beiden hindurchbewegt. Bei Lieferung der Wattenbahn 10 wird die Tastrolle in Drehbewegung versetzt, wobei diese Drehbewegung über einen Drehzahl- oder Inkrementalgeber erfasst wird. Diese Drehbewegung wird über einen Regler 15 in ein entsprechendes Signal umgesetzt und an die Steuereinheit abgegeben.

Im vorgegebenen Beispiel erfolgt eine Nachregulierung der Motordrehzahl 8 und somit der Drehzahl der Wickelwalze 4 in zeitlichen Abständen in bezug auf die von der Tastwalze ermittelte Abroll-Länge der Wickelbahn 10. Die Grösse der Nachregulierung erfolgt in dem gezeigten Beispiel, wie aus dem innerhalb der Steuereinheit gezeigten Diagramm ersichtlich ist, stufenförmig, anhand von in der Steuereinheit gespeicherten Stufensprünge. Diese vorgegebenen Angleichungen der Drehzahl anhand abgewickelter Längeneinheiten L der Watte 10 resultiert aus vorgenommenen Versuchen und Erfahrungswerten, welche ermittelt wurden.

Es ist jedoch auch möglich, ohne die Tastrolle 12 auszukommen und die Drehzahl des Motors 8 anhand Erfahrungswerten linear und fortlaufend von Beginn des Abrollvorganges anzugleichen (Fig. 4). Aus dieser Fig. 4 ist ersichtlich, dass die Drehzahl N1 des Motors 8 bis zum Wickelwechsel tl linear ansteigt auf einen Wert N2 und anschliessend wieder auf die Grunddrehzahl N1 zurückgeführt wird. Der gleiche lineare Anstieg erfolgt beim nächsten Abrollvorgang bis zum nächsten Wickelwechsel bei T2.

Ebenso ist es denkbar, wie in Fig. 2 angedeutet, das Gewicht des Wattewickels 3 über eine Waage 50 abzugreifen, die über einen Lagerarm 49 die hintere Wickelwalze 5 lagert. Entsprechend dem abnehmenden Gewicht des Wickels kann der Antrieb der Wickelwalze 4 gesteuert werden.

In Fig. 5 wird eine weitere Möglichkeit aufgezeigt, welche zur Regulierung des Wickelwalzenantriebes dient. Dabei wird im Anschluss an die Wickelwalze 4 über ein kapazitives Messorgan die Masse der abgerollten Watte 10 gemessen und in einem Regler 37 mit einem vorgegebenen Ist-Wert verglichen. Bei einer entstehenden Drift während des Abwickelvorganges wird von dem Regler 37 beim Abweichen eines Sollwertes über den Pfad 36 ein Signal an die Steuereinheit 9 abgegeben, welche den Motor 8 nachreguliert. Dadurch entsteht ein geschlossener Regelkreis und der Motor 8 bzw. die Drehzahl der Wickelwalze 4 wird kontinuierlich dem Abweichen von einem Sollwert nachreguliert.

Fig. 3 zeigt eine ähnliche Regeleinrichtung entsprechend der Fig. 5. Hierbei erfolgt jedoch die Erfassung einer Ungleichmässigkeit eines Faserbandes 38, welches von einem Streckwerk 39 gebildet wurde, das den Kämmköpfen 16 nachgeordnet ist. Aus Übersichtlichkeitsgründen wurde die Anordnung des Streckwerkes und die nachfolgenden Einrichtungen um 90° um die Achse A gedreht. Das Faserband 38 wird über das Messorgan 40 auf die Numern-Haltung bzw. Masse pro Längeneinheit überwacht. Das dabei erzeugte Signal wird einem Regler 41 zugeführt, in welchem ein Soll-/Istwert-Vergleich vorgenommen wird. Weicht der Istwert vom Sollwert ab, so wird über einen Pfad 42 ein Steuersignal an die Steuereinheit 9 zur Nachregulierung des Motors 8 übermittelt. Es handelt sich hierbei ebenfalls um einen geschlossenen Regelkreis, wobei jedoch die Nachregulierung zeitverzögert erfolgt. Bei dieser Art der Regelung muss jedoch der Einfluss des Kämmlingsabganges mitberücksichtigt werden, um Fehlmessungen auszuschliessen.

Das durch das Messorgan geführte Faserband 38 gelangt über eine Umlenkwalze 43, über Kalanderwalzen 44 zu einem Trichterrad 45, welches drehantreibbar ist und das Faserband 38 letztendlich in eine Kanne 46 zur Weiter- förderung an nachfolgende Prozessstufen ablegt.

Bei den Ausführungsbeispielen der Fig. 1, 3 und 5 ist dem Wickel jeweils ein Sensor 29 zur Überwachung des Ablauf zeitpunktes des Wickels 3 zugeordnet. Das heisst, sobald die weisse Watte 10 von der schwarzen Hülse 28 abgewickelt wird, erkennt der Sensor 29 die schwarze Hülsenoberfläche und gibt ein Signal an die Steurung 9 für den Motor 8 und an die Steuerung 27 für die Steuereinheit 26 ab. Dadurch wird einerseits die Antriebeinheit 26 über die Steuereinheit 27 stillgesetzt sowie auch der Antrieb 8 durch die Steuereinheit 9 unterbrochen. Gleichzeitig mit diesem Unterbruch wird die Drehzahlmarke für die Ansteurung des Motors 8 auf die Grunddrehzahl N1 zurückgestellt, welche beim Beginn des Abrollvorganges des neuen Wickels zur Wirkung kommt. Wie bereits zuvor beschrieben, kann diese Grunddrehzahl N1 bei Verwendung eines automatischen Wickelwechslers bis zum Beginn des normalen Abrollvorganges übersteuert werden.

## Patentansprüche

1. Verfahren zum Zuführen einer von einem Wattewickel (3) abrollbaren Watte (10) zu einer Speisewalze 18, die in einer Zange (17) eines Kämmaggregats (16) einer Kämmaschine drehbar gelager ist, wobei die Speisewalze (18) intermittierend mit einer gleichbleibenden eingestellten Durchschnittsdrehzahl (17) angetrieben wird und wobei der Wattewickel (3) auf drehbar gelagerten Wickelwalzen (4,5) aufliegt und mindestens eine der Wickelwalze (4) mit einem Antrieb (8) verbunden ist, dadurch gekennzeichnet, dass die Drehzahl der angetriebenen der Wickelwalzen (4) innerhalb eines Abrollintervalls eines Wattewickels (3) verändert wird.

2. Verfahren nach Anspruch 1, dadurch gekennzeichnet, dass die Drehzahl der angetriebenen Wickelwalzen (4) innerhalb des Abrollintervalls erhöht wird.

3. Verfahren nach Anspruch 1 oder 2, dadurch gekennzeichnet, dass die Wikkelwalzen (4) von einen Antrieb (8) aus angetrieben werden, welcher unabhängig vom Antrieb (26) der Kämmaggregate (17,23,25) steuer- oder regelbar ist.

4. Verfahren nach einem der Ansprüche 1 bis 3, dadurch gekennzeichnet, dass die Drehzahl der Wickelwalzen (4) während des Abrollens entsprechend dem Mass der abgerollten Wattenlänge (L) vom Wickel (3) anhand vorgegebener Parameter erhöht wird.

5. Verfahren nach Anspruch 4, dadurch gekennzeichnet, dass die abgerollte Wattenlänge (L) zwischen den Wickelwalzen (4,5) und dem Speisezylinder (18) des Kämmaggregats (16) durch eine Messeinrichtung (12) ermittelt wird.

6. Verfahren nach einem der Ansprüche 1 bis 3, dadurch gekennzeichnet, dass der Antrieb (8) der Wickelwalzen (4) entsprechend der Abweichung eines Messwertes einer Messeinrichtung (40) zur Ermittlung der Masse eines im Anschluss an die Kämmaggregate (16) gebildeten (38) Faserbandes geregelt wird.

7. Verfahren nach einem der Ansprüche 1 bis 3, dadurch gekennzeichnet, dass der Antrieb (8) der Wickelwalzen (4) entsprechend der Abweichung eines Messwertes einer Messeinrichtung (35), die zur Ermittlung der Masse der abgerollten Watte (10) zwischen den Wickelwalzen (4,5) und einer Speisewalze (18) angeordnet ist, geregelt wird.

8. Verfahren nach einem der Ansprüche 1 bis 3, dadurch gekennzeichnet, dass die Drehzahl der Wickelwalzen (4) mit Beginn des Abrollvorganges in vorgegebenen Zeitinterwallen während des Abrollens erhöht wird.

9. Verfahren nach einem der Ansprüche 1 bis 7, dadurch gekennzeichnet, dass der Antrieb (8) der Wickelwalzen (4,5,) über die Steuereinrichtung (9) bei einem Wickelwechsel automatisch wieder auf Anfangsdrehzahl (N1) beim Beginn des Abrollvorgangs zurückgestellt wird (Fig. 4).

10. Verfahren nach einem der Ansprüche 1 bis 3, dadurch gekennzeichnet, dass der Antrieb (8) der Wickelwalzen (4) anhand des abnehmenden Wickelgewichtes gesteuert wird.

11. Verfahren nach einem der Ansprüche 1 bis 10, dadurch gekennzeichnet, dass die Anfangsdrehzahl und Drehrichtung der Wickelwalzen (4,5) zum Zwecke eines automatischen Wickelansetzens übersteuerbar ist.

## Claims

1. A method for supplying a lap (10) which can be unwound from a wound lap (3) to a feed roller (18) which is rotatably held in a nipper (17) of a combing unit (16) of a combing machine, with the feed roller (18) being driven intermittently with an evenly set average rotational speed (17) and with the wound lap (3) resting on rotatably held lap rollers (4, 5) and at least one of the lap rollers (4) is connected with a drive (8), characterized in that the rotational speed of the driven lap rollers (4) is changed within an unwinding interval of a wound lap (3).

2. A method as claimed in claim 1, characterized in that the rotational speed of the driven lap rollers (4) is increased within the unwinding interval.

3. A method as claimed in claim 1 or 2, characterized in that the lap rollers (4) are driven by a drive (8) which can be controlled or regulated independent from the drive (26) of the combing units (17, 23, 25).

4. A method as claimed in one of the claims 1 to 3, characterized in that the rotational speed of the lap rollers (4) is increased during the unwinding corresponding to the amount of the unwound lap length (L) from the lap (3) on the basis of predetermined parameters.

5. A method as claimed in claim 4, characterized in that the unwound lap length (L) between the lap rollers (4, 5) and the feed roller (18) of the combing unit (16) is determined by a measuring device (12).

6. A method as claimed in one of the claims 1 to 3, characterized in that the drive (8) of the lap rollers (4) is regulated according to the deviation of a measurement value of a measuring device (40) for determining the mass of a sliver (38) formed downstream of the combing units (16).

7. A method as claimed in one of the claims 1 to 3, characterized in that the drive (8) of the lap rollers (4) is regulated according to the deviation of a measurement value of a measuring device (35) between the lap rollers (4, 5) and a feed roller (18) which is arranged for the determination of the mass of the unwound lap (10).

8. A method as claimed in one of the claims 1 to 3, characterized in that the rotational speed of the lap rollers (4) is increased with the beginning of the unwinding process in predetermined time intervals during the unwinding.

9. A method as claimed in one of the claims 1 to 7, characterized in that the drive (8) of the lap rollers (4, 5) is automatically reset to the initial rotational speed (N1) at the beginning of the unwinding process by means of the control device (9) in case of a change of the wound laps (fig. 4).

10. A method as claimed in one of the claims 1 to 3, characterized in that the drive (8) of the lap rollers (4) is controlled on the basis of the decreasing lap weight.

11. A method as claimed in one of the claims 1 to 10, characterized in that the initial rotational speed and the direction of rotation of the lap rollers (4, 5) can be overridden for the purpose of an automatic lap piecing.

## Revendications

1. Procédé utilisé pour l'amenée d'une nappe (10), pouvant être déroulée à partir d'un rouleau de nappe (3), vers un rouleau d'alimentation (18) maintenu d'une manière rotative dans une pince (17) d'un ensemble de peignage (16) d'une peigneuse, et où le rouleau d'alimentation (18) est entraîné par intermittence, avec un nombre de tours moyen réglé et restant constant, et où le rouleau de nappe (3) repose sur des cylindres dérouleurs (4,5) maintenus d'une manière rotative, et au moins un des cylindres dérouleurs (4) est relié avec un entraînement (8),
caractérisé par le fait que
le nombre de tours des cylindres dérouleurs entraînés (4) est varié pendant un intervalle de déroulement d'un rouleau de nappe (3).

2. Procédé selon revendication 1,
caractérisé par le fait que
le nombre de tours des cylindres dérouleurs entraînés (4) est augmenté pendant l'intervalle de déroulement.

3. Procédé selon revendication 1 ou 2,
caractérisé par le fait que
les cylindres dérouleurs (4) sont entraînés à partir d'un entraînement (8) qui peut être commandé ou réglé indépendamment de l'entraînement (26) des ensembles de peignage (17,23,25).

4. Procédé selon une des revendications 1 à 3,
caractérisé par le fait que,
pendant le déroulement du rouleau, le nombre de tours des cylindres dérouleurs (4) est augmenté à l'aide de paramètres prédéterminés, en fonction de l'importance de la longueur de nappe (L) déroulée depuis le rouleau (3).

5. Procédé selon revendication 4,
caractérisé par le fait que
la longueur de nappe (L) déroulée entre les cylindres dérouleurs (4,5) et le rouleau d'alimentation (18) de l'ensemble de peignage (16) est déterminée par un arrangement de mesure (12).

6. Procédé selon une des revendications 1 à 3,
caractérisé par le fait que
l'entraînement (8) des cylindres dérouleurs (4) est réglé en fonction de la déviation d'une valeur mesurée par un arrangement de mesure (40) servant à la détermination de l'importance d'un ruban de fibres (38) formé à la suite des ensembles de peignage (16).

7. Procédé selon une des revendications 1 à 3,
caractérisé par le fait que
l'entraînement (8) des cylindres dérouleurs (4) est réglé en fonction de la déviation d'une valeur mesurée par un arrangement de mesure (35) qui est disposé entre les cylindres dérouleurs (4,5) et un rouleau d'alimentation (18), pour la détermination de l'importance de la nappe déroulée (10).

8. Procédé selon une des revendications 1 à 3,
caractérisé par le fait que,
pendant le déroulement, le nombre de tours des cylindres dérouleurs (4) est augmenté par intervalles de temps prédéterminés, à partir du début du processus de déroulement.

9. Procédé selon une des revendications 1 à 7,
caractérisé par le fait que,
lors d'un échange de rouleau, l'entraînement (8) des cylindres dérouleurs (4,5) est remis automatiquement au nombre de tours de départ (N1) par l'arrangement de commande (9), au commencement du processus de déroulement (figure 4).

10. Procédé selon une des revendications 1 à 3,
caractérisé par le fait que
l'entraînement (8) des cylindres dérouleurs (4) est commandé en fonction de la diminution du poids de rouleau.

11. Procédé selon une des revendications 1 à 10,
caractérisé par le fait que
le nombre de tours de début et le sens de rotation des cylindres dérouleurs (4,5) peuvent être surmodulés dans le but d'une rattache de rouleau automatique.
